# EUROPÄISCHE PATENTSCHRIFT

(11) **EP 1 874 088 B1**
(45) Veröffentlichungstag und Bekanntmachung des Hinweises auf die Patenterteilung: **08.07.2015**
(21) Anmeldenummer: 07108797.7
(22) Anmeldetag: 24.05.2007
(51) Int. Cl.: H04R 25/00

(54) **Bluetooth-Übertragungsvorrichtung für Hörgeräte und entsprechendes Übertragungsverfahren**
Bluetooth transmission device for hearing aids and corresponding transmission method
Dispositif de transmission bluetooth pour appareils auditifs et procédé de transmission correspondant

(30) Priorität: 26.06.2006 DE 102006029196
(43) Veröffentlichungstag der Anmeldung: 02.01.2008
(73) Patentinhaber: Siemens Audiologische Technik GmbH, 91058 Erlangen (DE)
(72) Erfinder: Lotter, Thomas, Dr., 90409 Nürnberg (DE); Reithinger, Jürgen, 91077 Neunkirchen am Brand (DE)
(74) Vertreter: FDST Patentanwälte

(56) Entgegenhaltungen:
- US-A1- 2006 039 577
- US-B1- 6 208 740
- Bluetooth Audio Video Working Group: "Advanced Audio Distribution Profile Specification - Adopted version 1.0", , 22. Mai 2003 (2003-05-22), Seiten 1-75, XP002632596, Gefunden im Internet: URL:http://www7.informatik.uni-erlangen.de /~dulz/fkom/06/Material/6/Bluetooth/A2DPsp ecv10.pdf [gefunden am 2011-04-11]

## Beschreibung

Die vorliegende Erfindung betrifft eine Übertragungsvorrichtung zum Übertragen von Audiodaten an ein Hörgerät mit einer Sendeeinrichtung zum Senden von Audiodaten in einem Bluetooth-Signal, einem Codierer, der in die Sendeeinrichtung integriert ist, zum Komprimieren der Audiodaten vor dem Senden und einer Relaisstation zum Wandeln des Bluetooth-Signals von der Sendeeinrichtung in ein Signal zur induktiven Übertragung an das Hörgerät. Darüber hinaus betrifft die vorliegende Erfindung ein entsprechendes Verfahren zum Übertragen von Audiodaten an ein Hörgerät.

Immer mehr besteht der Bedarf, Audiodaten für Sprache oder Musik von Fernseh- oder HiFi-Geräten drahtlos, breitbandig an Hörgeräte zu übertragen. Insbesondere soll die Übertragung auch an ein Hörgerätesystem mit zwei Hörgeräten zur binauralen Versorgung möglich sein.

Zwecks kabelloser Audioübertragung zu Hörgeräten werden überwiegend FM- oder Infrarot-Geräte verwendet. Hierbei handelt es sich um Geräte, die anstelle eines Hörgeräts aufgesetzt werden, die als Aufsteckmodule für Hörgeräte angeboten werden oder die in einem Hörgerät unter deutlich zusätzlichem Platzbedarf integriert sind.

Für die Audioübertragung kommen grundsätzlich mehrere elektromagnetische Übertragungswege in Betracht. So können beispielsweise Hochfrequenz-Fernfeldübertragungssysteme und induktive Nahfeldübertragungssysteme eingesetzt werden. Mittels eines digitalen, induktiven Übertragungssystems können Platz und Strom sparend kurze Entfernungen (kleiner 1 bis 2 m) zum Hörgerät überbrückt werden. Für die Audioübertragung von Fernsehgeräten oder HiFi-Anlagen wird jedoch ein Fernfeldübertragungssystem für größere Distanzen (Reichweite ca. 10 m) für einen sinnvollen Betrieb benötigt.

Aus der nachveröffentlichten Patentanmeldung DE 10 2005 005 603.2 ist eine Datenübertragungsvorrichtung zur drahtlosen Datenübertragung an ein Hörgerät bekannt, die eine Hochfrequenzempfangseinrichtung zum Empfangen eines hochfrequenten, modulierten Signals einer externen Sendeeinheit beinhaltet. Eine Mischeinrichtung dient zum Mischen des hochfrequenten, modulierten Signals mit einem Referenzsignal ähnlich hoher Frequenz, so dass ein moduliertes Ausgangssignal erzeugbar ist, dessen Trägerfrequenz um mindestens eine Größenordnung geringer ist und das sich zur induktiven Übertragung eignet. Schließlich wird das Ausgangssignal an das Hörgerät durch eine Sendeeinrichtung induktiv übertragen. Dieses Umsetzerverfahren resultiert in einer minimalen Verzögerungszeit über der gesamten Funkstrecke, da auf eine Demodulation und eine Decodierung sowie eine erneute Modulation und Codierung gänzlich verzichtet wird. Nachteilig an dieser Übertragung ist jedoch, dass die gesamte Funkstrecke individuell aufgebaut werden muss, da die Datenrate im Hochfrequenzübertragungsabschnitt an die Datenrate in dem Abschnitt mit induktiver Übertragung angepasst werden muss.

Aus der Druckschrift US 2006/0039577 A1 ist ein Verfahren und eine Vorrichtung zur drahtlosen Kommunikation eines Hörgeräts mit Hilfe einer induktiven Schnittstelle bekannt. Die Kommunikation erfolgt von einem externen Gerät mittels Bluetooth zu einer Relaisstation und von dort mittels induktiver Übertragung zu dem Hörgerät.

Darüber hinaus beschreibt der Artikel Bluetooth Audio Video Working Group: "Advanced Audio Distribution Profile Specification - Adopted version 1.0", 22. Mai 2003 (2003-05-22), Seiten 1-75, XP002632596, gefunden im Internet:
URL:http://www7.informatik.uni-erlangen.de/^{∼}dulz/fkom/06/Material/6/Bluetooth/ A2DPspecv10.pdf [gefunden am 2011-04-11] einen Audiocodec gemäß der A2DP-Version 1.0 von Bluetooth. Es werden hier neben dem Codec-Typ SBC auch MPeg-1 und MPeg-2 genannt. Darüber hinaus werden für SBC die Abtastraten von 16 bis 48 kHz erwähnt.

Die Aufgabe der vorliegenden Erfindung besteht somit darin, eine Übertragungsvorrichtung und ein entsprechendes Übertragungsverfahren vorzuschlagen, die geringere Entwicklungskosten mit sich bringen.

Erfindungsgemäß wird diese Aufgabe gelöst durch eine Übertragungsvorrichtung nach Anspruch 1.

Dementsprechend wird erfindungsgemäß auch vorgeschlagen ein Verfahren nach Anspruch 5.

In vorteilhafter Weise kann somit auf standardisierte Komponenten wie Bluetooth-Sender und Bluetooth-Empfänger sowie das entsprechende Bluetooth-Übertragungsprotokoll zurückgegriffen werden. Die standardisierten Komponenten des BT-Übertragungssystems sind auf Audioanwendungen zugeschnitten (z. B. Fehlerschutz).

Die erfindungsgemäße Übertragung der Daten kann gegebenenfalls bidirektional erfolgen. Somit können auch Daten von dem Hörgerät über die teilweise standardisierte Übertragungsstrecke an ein externes Gerät übermittelt werden.

Vorzugsweise ist die Relaisstation in eine Fernbedienung des Hörgeräts bzw. der Hörgeräte oder aber auch beispielsweise in eine Fernsehfernbedienung integriert. Damit muss der Nutzer nicht ein zusätzliches Gerät für die drahtlose Datenübermittlung benutzen.

Die Audiobandbreite nach der Komprimierung durch den Codierer ist kleiner 15 kHz und liegt günstigerweise zwischen 8 und 12 kHz. Damit wird bereits sendeseitig der Audiodatenstrom so komprimiert, dass im Hörgerät keine nicht-verarbeitbaren Informationen ankommen.

Ferner liegt die Datenrate in dem Bluetooth-Signal unter 150 kBit/s. Hierdurch muss keine spezielle Komprimierung für die induktive Übertragung im Basisband erfolgen.

Die vorliegende Erfindung wird nun anhand der beigefügten Zeichnungen näher erläutert, in denen zeigen:
- FIG 1: ein Übertragungssystem mit einer Relaisstation zum Decodieren und erneuten Codieren und
- FIG 2: ein erfindungsgemäßes Übertragungssystem mit einer Relaisstation ohne Neucodierung.

Das nachfolgend näher geschilderte Ausführungsbeispiel stellt eine bevorzugte Ausführungsform der vorliegenden Erfindung dar. Zunächst wird jedoch zum besseren Verständnis der Erfindung ein Übertragungssystem gemäß intern bekanntem Stand der Technik erläutert, das in FIG 1 schematisch wiedergegeben ist.

Entsprechend dem System von FIG 1 soll ein Stereo-AudioSignal 1 von einem Fernsehgerät oder von einer HiFi-Anlage zu einem Hörgerät bzw. einem Hörgerätesystem für binaurale Versorgung übertragen werden. Die Audiosignale 1 werden in einem Bluetooth-Sender 3 abgetastet und codiert. Bei dieser Codierung werden die Daten komprimiert und blockweise zusammengefasst. Der Bluetooth-Sender 3 unterstützt mehrere Standard-Codierer, von denen ein Codierer 4 für die Übertragung wahlweise verwendet werden kann. In Bluetooth-A2DP-typischer Weise wird das Audiosignal 1 mit 44,1 oder 48 kHz abgetastet, so dass sich eine Audiobandbreite von 20 bis 24 kHz für das gesendete Signal ergibt. Die Datenrate r_bt beträgt typischerweise 230 bis 350 kBit/s. Die Standard-Bluetooth-Übertragungsstrecke 5 ermöglicht eine drahtlose Kommunikation mit einer Reichweite bis ca. 10 m.

In einer Fernbedienung 6 ist ein Standard-Bluetooth-Empfänger mit einem passenden Bluetooth-Decodierer 7 angeordnet, um die auf der Bluetooth-Übertragungsstrecke 5 codierten Audiodaten zu decodieren. Für die anschließende induktive Übertragung zu dem Hörgerätesystem 2 muss die Datenrate auf den Wert r_hg reduziert werden. Daher ist in der Fernbedienung 6 ein Hörgerätecodierer 8 vorgesehen, der die Datenrate entsprechend herabsetzt und eine Audiobandbreite von 8 bis 10 kHz liefert. Derart codiert werden die Daten über die induktive Übertragungsstrecke 9 zu dem Hörgerätesystem 2 geschickt. Jedes Hörgerät des Hörgerätesystems 2 besitzt einen entsprechenden Hörgeräte-Decoder 10, 11.

Die höhere Distanz von einem Fernsehgerät oder einer HiFi-Anlage zu dem Hörgerät kann somit durch Verwendung eines Standard-Übertragungsverfahrens zu einer Hörgerätefernbedienung mit minimalem Aufwand und minimalen Kosten überbrückt werden. Als Standard-Übertragungsverfahren wird das Bluetooth-Verfahren verwendet, das den am weitesten verbreiteten Standard für kabellose Stereo-Audio-Übertragung innerhalb eines Hauses darstellt. Der "letzte Meter" von der Fernbedienung zum Hörgerät wird schließlich induktiv überbrückt.

Konkret wird das Audiosignal in der Bluetooth-Sendestation 3 digitalisiert und mittels des standardisierten Audioübertragungsprotokolls A2DP zur Relaisstation, nämlich der Fernbedienung 6, übertragen. Dieses Standardprotokoll schreibt die Unterstützung eines lizenzlosen Codecs, nämlich SBC, vor. Daneben können auch andere definierte Codecs, z. B. MP3, verwendet werden, die sich für den TV-Betrieb jedoch nicht eignen (aufgrund der hohen algorithmischen Verzögerung). Außerdem bietet der Standard die Möglichkeit, einen herstellerabhängigen Codec zu definieren/verwenden.

Wie oben bereits erwähnt, werden auf der Bluetooth-Strecke 5 standardgemäß vergleichsweise hohe Datenmengen übertragen. Bei SBC beträgt die Datenrate r_bt = 230 bis 350 kBit/s. Die Übertragung zu den Hörgeräten soll jedoch mit möglichst kleinen Komponenten und möglichst Strom sparend erfolgen. Daher ist hier die induktive Übertragungsstrecke 9 gewählt, bei der jedoch die Datenübertragungsrate reduziert werden muss, um die Effizienz zu erhöhen und entsprechende Stromeinsparung zu ermöglichen. Die Datenreduktion erfolgt durch die Umcodierung des Bluetooth-A2DP-Datenstroms in der Relaisstation bzw. Fernbedienung 6 auf einen Hörgerätedatenstrom.

Die in FIG 1 abgebildete Lösung für die drahtlose Funkübertragungsstrecke besitzt jedoch einige Nachteile. Zum einen ist die standardgemäße Bluetooth-Datenübertragung mit hoher Bandbreite für den Betrieb mit einem Hörgerät ineffizient. Der Grund hierfür liegt darin, dass Hörgeräte aufgrund unterschiedlicher Qualitätsanforderungen üblicherweise mit niedrigerer Audiobandbreite (ungefähr 8 bis 10 kHz) als Audioanwendungen für Normalhörende (größer 20 kHz) betrieben werden. Darüber hinaus führt die Umcodierung in der Relaisstation zu einer reduzierten Audioqualität und erzeugt einen erhöhten Stromverbrauch, wodurch die Standzeit der Relaisstation reduziert wird. Ein weiterer Nachteil besteht darin, dass die Verzögerungszeit der Sprache und Musik vom Fernsehgerät zum Hörgerät aufgrund der doppelten Codierungsverzögerung (lange Audioblöcke auf der Bluetooth-Strecke) und der Verarbeitungsverzögerungen der Fernbedienung erhöht wird. Dies ist insofern kritisch zu werten, als dass für die Audioübertragung vom Fernseher zum Hörgerät eine Synchronität zu den Bildern zu gewährleisten ist und es durch die Überlagerung von Direktschall vom Fernseher mit übertragenem Audiosignal zu einer unerwünschten Färbung bzw. Halligkeit des Musik- oder Sprachsignals kommt.

Erfindungsgemäß wird daher das in FIG 2 prinzipiell dargestellte System verwendet. In einer Sendestation 13 wird das TV- oder HiFi-Signal 1 mithilfe eines Hörgerätecodierers 14 in ein gewünschtes Hörgeräteformat überführt. Dies zeichnet sich durch die Audiobandbreite von 8 bis 10 kHz aus. Außerdem wird das Signal durch den Hörgerätecodierer 14 so codiert, dass sich eine für die anschließende induktive Übertragungsstrecke geeignete Datenrate r_hg ergibt. Dies wird durch eine entsprechende Blocklänge der Datenblöcke realisiert.

Der Hörgerätecodierer 14, mit dem das Stereo-Signal nach einer Digitalisierung mit Hörgeräteabtastrate komprimiert wird, fungiert als standardkonforme Alternative in der A2DP-Anwendung von Bluetooth zu dem SBC-Codierer. Der SBC kann im Sender ebenfalls unterstützt werden, wird jedoch für die Hörgeräteanwendung nicht verwendet. Der restliche Teil der physikalischen Übertragung per A2DP-Protokoll von Bluetooth kann unverändert für die Bluetooth-Übertragungsstrecke 15 eingesetzt werden.

In der Fernbedienung 16 wird der Bluetooth-Datenstrom im Hörgeräteformat mit einem Standard-Bluetooth-Empfänger empfangen und kann ohne Umcodierung oder digitaler Abtastratenumwandlung an einen induktiven Sender der Fernbedienung 16 weitergeleitet werden. Der Bluetooth-Empfänger und der induktive Sender sind daher in FIG 2 als Bypass 17 symbolisiert. Die restliche Datenübertragungsstrecke, nämlich die induktive Übertragungsstrecke 9 sowie das Hörgerätesystem 2 mit den Hörgerätecodierern 10 und 11 entspricht denen von FIG 1. Bei der gesamten Übertragung gemäß FIG 2 entspricht somit die Nutzdatenrate und Taktrate auf der Bluetooth-Strecke 15 der auf der induktiven Übertragungsstrecke 9, d. h. r_bt = r_hg.

Aufgrund der Verwendung des Bluetooth-Standards kann der größte Teil der Übertragungsstrecke zum Hörgeräteträger einfach und entwicklungsarm und kostengünstig realisiert werden. Der "letzte Meter" zum Hörgerät erfolgt mittels der induktiven Strecke 9 besonders energiesparend. Die Verlagerung des Hörgerätecodierers und die Abtastung auf Hörgerätetakt in der Bluetooth-Sendestation 13 bringt folgende Vorteile:
a) Die Effizienz in der Sendestation und in der Fernbedienung kann gesteigert werden. Die Bluetooth-Übertragung per A2DP-Protokoll kann nämlich mit deutlich geringerer Datenrate als in der Standard-Anwendung mit SBC durchgeführt werden. Dadurch wird der Stromverbrauch in der Sende- und Relaisstation absinken. Außerdem entfällt die aufwändige Umcodierung in der Fernbedienung, was zur weiteren Stromersparnis führt. Daher kann insbesondere bei der Relaisstation eine längere Akkulaufzeit bzw. ein seltenerer Wechsel der Batterien erreicht werden.
b) Da sowohl Bluetooth-Codec (Codierung/Decodierung) wie auch Hörgeräte-Codec verlustbehaftete Transformationen darstellen, steigert sich die Audioqualität des Gesamtsignals, da im erfindungsgemäßen System gemäß FIG 2 nur einmal codiert/decodiert werden muss.
c) Ein wichtiges Qualitätsmerkmal des Gesamtsystems ist die Verzögerung des Audiosignals durch die Übertragung. Zum einen überlagert sich in der TV-Anwendung Direktschall vom Fernsehgerät mit dem per Funk übertragenen Signal am Ohr des Hörgeräteträgers und führt zu störender Färbung bzw. Halligkeit. Zum anderen muss die Synchronität des Bilds zum Ton gewährleistet sein. Mit dem erfindungsgemäßen Verfahren wird die Verzögerungszeit durch Elimination einer Codierungsverzögerung und einer Verarbeitungsverzögerung in der Fernbedienung minimiert.

## Patentansprüche

1. Übertragungsvorrichtung zum Übertragen von Audiodaten an ein Hörgerät (2) mit
- einer Sendeeinrichtung (13) zum Senden der Audiodaten in einem Bluetooth-Signal,
- einem Codierer (14), der in die Sendeeinrichtung (13) integriert ist, zum Komprimieren der Audiodaten vor dem Senden und
- einer Relaisstation (16) zum Wandeln des Bluetooth-Signals von der Sendeeinrichtung (13) in ein Signal zur induktiven Übertragung an das Hörgerät (2),
**dadurch gekennzeichnet, dass**
- der Codierer sich von einem SBC-Codierer unterscheidet und die Audiobandbreite nach der Komprimierung durch den Codierer (14) kleiner 15 kHz ist,
- in der Relaisstation (16) beim Wandeln keine Umcodierung durchgeführt wird, so dass die Datenrate und die Taktrate des Bluetooth-Signals denen des Signals zur induktiven Übertragung entsprechen,
- die Sendeeinrichtung (13) entsprechend dem A2DP-Protokoll von Bluetooth sendet und
- die Datenrate in dem Bluetooth-Signal unter 150 kBit/s liegt.

2. Übertragungsvorrichtung nach Anspruch 1, wobei das Übertragen von Daten bidirektional durchführbar ist.

3. Übertragungsvorrichtung nach Anspruch 1 oder 2, wobei die Relaisstation (16) in eine Fernbedienung integriert ist.

4. Übertragungsvorrichtung nach einem der vorhergehenden Ansprüche, wobei die Audiobandbreite nach der Komprimierung durch den Codierer (14) zwischen 8 und 12 kHz liegt.

5. Verfahren zum Übertragen von Audiodaten an ein Hörgerät (2) mit
- Codieren der Audiodaten durch einen Codierer (14) zum Komprimieren der Audiodaten,
- Senden der Audiodaten an eine Relaisstation (16) in einem Bluetooth-Signal,
- Wandeln des Bluetooth-Signals in ein Signal zur induktiven Übertragung an das Hörgerät (2),
**dadurch gekennzeichnet, dass**
- der Codierer (14) sich von einem SBC-Codierer unterscheidet, wobei die Audiobandbreite nach der Komprimierung durch den Codierer kleiner 15 kHz ist,
- beim Wandeln keine Umcodierung durchgeführt wird, so dass die Datenrate und die Taktrate des Bluetooth-Signals denen des Signals zur induktiven Übertragung entsprechen,
- das Senden entsprechend dem A2DP-Protokoll von Bluetooth erfolgt und
- die Datenrate in dem Bluetooth-Signal unter 150 kBit/s liegt.

6. Verfahren nach Anspruch 5, wobei das Übertragen von Daten bidirektional durchführbar ist.

## Claims

1. Transmission apparatus for transmitting audio data to a hearing aid (2) having
- a transmission device (13) for sending the audio data in a Bluetooth signal,
- an encoder (14), which is integrated in the transmission device (13), for compressing the audio data prior to sending, and
- a relay station (16) for converting the Bluetooth signal from the transmission device (13) into a signal for inductive transmission to the hearing aid (2),
**characterized in that**
- the encoder differs from an SBC encoder and the audio bandwidth following compression by the encoder (14) is less than 15 kHz,
- the conversion in the relay station (16) does not involve any recoding being performed, which means that the data rate and the clock rate of the Bluetooth signal correspond to those of the signal for inductive transmission,
- the transmission device (13) sends on the basis of the A2DP protocol of Bluetooth and
- the data rate in the Bluetooth signal is below 150 kbit/s.

2. Transmission apparatus according to Claim 1, wherein the transmission of data can be performed bidirectionally.

3. Transmission apparatus according to Claim 1 or 2, wherein the relay station (16) is integrated in a remote control.

4. Transmission apparatus according to one of the preceding claims, wherein the audio bandwidth following compression by the encoder (14) is between 8 and 12 kHz.

5. Method for transmitting audio data to a hearing aid (2) involving
- encoding of the audio data by an encoder (14) in order to compress the audio data,
- sending of the audio data to a relay station (16) in a Bluetooth signal,
- conversion of the Bluetooth signal into a signal for inductive transmission to the hearing aid (2),
**characterized in that**
- the encoder (14) differs from an SBC encoder, wherein the audio bandwidth following compression by the encoder is less than 15 kHz,
- the conversion does not involve any recoding being performed, which means that the data rate and clock rate of the Bluetooth signal correspond to those of the signal for inductive transmission,
- the sending is effected on the basis of the A2DP protocol of Bluetooth and
- the data rate in the Bluetooth signal is below 150 kbit/s.

6. Method according to Claim 5, wherein the transmission of data can be performed bidirectionally.

## Revendications

1. Dispositif de transmission pour la transmission de données audio à l'attention d'une oreillette (2) avec
- un dispositif d'émission (13) pour l'émission des données audio dans un signal Bluetooth,
- un codeur (14), lequel est intégré dans le dispositif d'émission (13), pour la compression des données audio avant l'émission, et
- une station relais (16) pour la conversion du signal Bluetooth du dispositif d'émission (13) en un signal pour la transmission inductive à l'attention de l'oreillette (2),
**caractérisé en ce que**
- le codeur diffère d'un codeur SBC et la largeur de bande audio est inférieure à 15 kHz après la compression par le codeur (14),
- dans la station relais (16), lors de la conversion, aucun transcodage n'est effectué, de sorte que le débit de données et le rythme d'horloge du signal Bluetooth correspondent à ceux du signal pour la transmission inductive,
- le dispositif d'émission (13) émet conformément au protocole A2DP de Bluetooth et
- le débit de données dans le signal Bluetooth est inférieur à 150 kbits/s.

2. Dispositif de transmission selon la revendication 1, dans lequel la transmission de données peut être effectuée de manière bidirectionnelle.

3. Dispositif de transmission selon la revendication 1 ou 2, dans lequel la station relais (16) est intégrée dans une télécommande.

4. Dispositif de transmission selon l'une des revendications précédentes, dans lequel la largeur de bande audio se situe entre 8 et 12 kHz après la compression par le codeur (14).

5. Procédé pour la transmission de données audio à l'attention d'une oreillette (2) avec
- le codage des données audio par un codeur (14) pour la compression des données audio,
- l'émission des données audio à l'attention d'une station relais (16) dans un signal Bluetooth,
- la conversion du signal Bluetooth en un signal pour la transmission inductive à l'attention de l'oreillette (2),
**caractérisé en ce que**
- le codeur (14) diffère d'un codeur SBC, la largeur de bande audio étant inférieure à 15 kHz après la compression par le codeur,
- lors de la conversion, aucun transcodage n'est effectué, de sorte que le débit de données et le rythme d'horloge du signal Bluetooth correspondent à ceux du signal pour la transmission inductive,
- l'émission s'effectue conformément au protocole A2DP de Bluetooth, et
- le débit de données dans le signal Bluetooth est inférieur à 150 kbits/s.

6. Procédé selon la revendication 5, dans lequel la transmission de données peut être effectuée de manière bidirectionnelle.
